# FASCICULE DE BREVET EUROPEEN

(11) **EP 0 084 279 B1**
(45) Date de publication et mention de la délivrance du brevet: **07.05.1986**
(21) Numéro de dépôt: 82402145.5
(22) Date de dépôt: 25.11.1982
(51) Int. Cl.: F27B 15/02, F23C 11/02, B01J 8/00

(54) **Procédé et installation de récupération de chaleur, notamment pour le refroidissement de cendres**
Verfahren und Einrichtung zur Wärmerückgewinnung, insbesondere bei der Abkühlung von Asche
Process and installation for heat recuperation, in particular at the cooling of ashes

(30) Priorité: 27.11.1981 FR 8122228
(43) Date de publication de la demande: 27.07.1983
(73) Titulaire: CREUSOT-LOIRE, F-75008 Paris (FR)
(72) Inventeur: Chrysostome, Gérard, F-71210 Torcy (FR)
(74) Mandataire: Bressand, Georges

## Description

L'invention a pour objet un procédé et une installation de récupération de la chaleur contenue dans un corps solide se présentant sous forme divisée, et s'applique plus spécialement au refroidissement des cendres de combustibles pauvres.

Les combustibles pauvres comme par exemple les schistes houillers ou schistes bitumineux ont une teneur en cendres supérieure à 50%. Ces cendres, qui doivent être évacuées périodiquement, contiennent une quantité de chaleur qui représente une fraction importante de l'énergie initialement contenue dans les combustibles, de l'ordre de 25 à 50 %. Il est donc intéressant de récupérer cette chaleur dans des appareils de refroidissement dans lesquels les cendres sont refroidies par un gaz, généralement de l'air, qui est ainsi réchauffé et peut servir lui-même dans un circuit de récupération, comme une chaudière.

Cependant, le spectre granulométrique des cendres est généralement assez étendu et l'on a constaté que le rendement des appareils de refroidissement de différents types n'était optimal que lorsque ceux-ci étaient alimentés par des corps se trouvant dans une fourchette granulométrique assez précise.

Or, on sait qu'un lit fluidisé présente la particularité de réaliser lui-même, au cours de la combustion, une séparation des cendres produites en fonction de leur granulométrie. En effet, les cendres les plus fines, par exemple inférieures à 0,5 mm, sont entraînées par le courant gazeux ascendant évacué avec les fumées alors que les cendres de plus grosse granulométrie, par exemple comprise entre 0,5 et 10 mm restent dans le lit fluidisé. D'ailleurs, il est nécessaire de procéder à une purge continue ou discontinue par une sortie placée à la hauteur du lit fluidisé pour conserver à celui-ci un volume sensiblement constant.

Selon l'invention, après séparation des cendres les plus fines des fumées, on refroidit lesdites cendres dans un lit fluidisé par un gaz de fluidisation, on refroidit les cendres les plus grosses dans un refroidisseur à contre-courant par un gaz circulant en sens inverse et on mélange l'air réchauffé par les cendres les plus grosses avec les fumées sortant du four, lesdites fumées et l'air réchauffé par les cendres fines étant ensuite introduits en deux points différents d'un circuit d'utilisation de la chaleur des gaz ainsi réchauffés.

Ce procédé trouve une application particulièrement intéressante dans le cas des combustibles pauvres qui sont brûlés généralement dans un lit fluidisé car celui-ci permet une combustion stable et se contente d'un broyage grossier, par exemple entre 0 et 10 mm.

L'installation pour la mise en oeuvre du procédé selon l'invention comprend donc un refroidisseur à contre-courant pour le refroidissement des cendres les plus grosses par un gaz circulant en sens inverse de celles-ci et un refroidisseur à lit fluidisé pour le refroidissement des cendres les plus fines par un gaz de fluidisation et un circuit de récupération du gaz sortant du refroidisseur à contre-courant débouchant dans une conduite d'évacuation des fumées, en aval du séparateur pour le mélange dudit gaz avec les fumées avant l'entrée dans un circuit d'utilisation.

La figure annexée représente schématiquement, à titre d'exemple, une telle installation.

Celle-ci comprend un four à lit fluidisé constitué d'une enceinte 1 munie à sa partie inférieure d'une grille 11 limitant une chambre 12 d'arrivée de gaz de fluidisation. Le combustible alimenté par une entrée 13 brûle dans le lit fluidisé formé au-dessus de la grille 11 et les fumées s'évacuent par la cheminée 14. Une sortie 15 placée à la hauteur du lit fluidisé et réalisée de façon classique permet d'effectuer une purge en évacuant les cendres les plus grosses alors que les cendres les plus fines s'échappent avec les fumées par la cheminée 14.

Les cendres sortant par la purge 15 alimentent un refroidisseur 2 constitué par exemple par un tambour rotatif incliné à l'intérieur duquel les cendres descendent, à contre-courant du gaz de refroidissement tel que de l'air qui est introduit froid en 21, circule en sens inverse des matières solides et sort en 22 à une température de l'ordre de 800 °C.

Les fumées qui s'échappent par la cheminée 14 à une température d'environ 900 °C passent tout d'abord dans un séparateur statique 3, par exemple un cyclone et sont dirigées par une conduite 31 d'évacuation des gaz vers un circuit d'utilisation, par exemple une chaudière de récupération 4. Les cendres les plus fines entraînées dans la cheminée 14 par les fumées sont donc recueillies à la partie inférieure du séparateur 3, à une température de 900 °C environ et alimentent un refroidisseur adapté à leur granulométrie, par exemple un lit fluidisé 5. Celui-ci est alimenté par de l'air froid qui se répartit sous la grille, traverse celle-ci avec une faible vitesse et sort en 51 à une température d'environ 500°.

L'air à 800° sortant en 22 du refroidisseur à contre-courant 2 est évacué par une conduite 23 qui débouche dans la conduite 31 en amont de la chaudière 4 qui est ainsi alimentée par le mélange qui circule à l'intérieur de la chaudière en se refroidissant par exemple sur des faisceaux de circulation d'eau pour la production de vapeur. L'air à 500° sortant en 51 du refroidisseur 5 peut donc être introduit plus en aval dans la chaudière de récupération, dans une zone où les fumées ont déjà été refroidies jusqu'à une température d'environ 500°.

Grâce à une telle installation, chacun des deux refroidisseurs fonctionne pour la granulométrie à laquelle il est adapté et les gaz chauds produits sont utilisés dans des conditions optimales.

L'installation qui vient d'être décrite permet donc de traiter un combustible pauvre dans un lit fluidisé sans risquer de perdre dans les cendres une partie importante de la chaleur produite.

## Revendications

1. Procédé de récupération de la chaleur contenue dans les cendres produites dans un four (1) de combustion en lit fluidisé dans lequel les cendres les plus fines sont entraînées par les fumées et les cendres les plus grosses évacuées par une sortie (15) de purge du lit fluidisé, caractérisé par le fait qu'après séparation des cendres les plus fines des fumées, on refroidit lesdites cendres dans un lit fluidisé (5) par un gaz de fluidisation, on refroidit les cendres les plus grosses dans un refroidisseur (2) à contre-courant par un gaz circulant en sens inverse et on mélange l'air réchauffé par les cendres les plus grosses avec les fumées sortant du four (1), lesdites fumées et l'air réchauffé par les cendres fines étant ensuite introduites en deux points différents d'un circuit (4) d'utilisation de la chaleur des gaz ainsi réchauffés.

2. Installation de récupération de la chaleur contenue dans les cendres produites dans un four (1) de combustion en lit fluidisé comportant une alimentation en combustible (13), une sortie (15) de purge du lit fluidisé et une sortie (14) des fumées, celles-ci entraînant les cendres les plus fines, caractérisée par le fait qu'elle comprend un refroidisseur (2) à contre-courant pour le refroidissement des cendres les plus grosses par un gaz circulant en sens inverse de celles-ci et un refroidisseur à lit fluidisé (5) pour le refroidissement des cendres les plus fines par un gaz de fluidisation, un circuit de récupération du gaz sortant du refroidisseur à contre-courant (2) débouchant dans une conduite (31) d'évacuation des fumées, en aval du séparateur (3) pour le mélange dudit gaz avec les fumées avant l'entrée dans un circuit d'utilisation (4) dans lequel est introduit, plus en aval, le gaz réchauffé par les cendres les plus fines et sortant du refroidisseur à lit fluidisé (5).

## Claims

1. A method for recovering heat contained in ash produced in a fluidized bed combustion furnace (1) in which the finest ash is entrained by the smoke and the coarsest ash is discharged through a purging outlet (15) of the fluidized bed, characterised in that, after separation of the finest ash from the smoke, said ash is cooled in a fluidized bed (5) by a fluidization gas, the coarsest ash is cooled in a cooler (2) in counter-current manner by a gas flowing in the opposite direction and the air heated by the coarsest ash is mixed with the smoke issuing from the furnace (1), said smoke and the air heated by the finest ash being thereafter introduced at two different points of a circuit (4) for using the heat of the gases heated in this way. 2. An installation for recovering heat contained in ash produced in a fluidized bed combustion furnace (1) comprising a fuel supply means (13), a fluidized bed purging outlet (15) and an outlet (14) for the smoke, the latter entraining the finest ash, characterised in that it comprises a counter-current cooler (2) for cooling the coarsest ash by a gas flowing in the opposite direction to that of the latter and a fluidized bed cooler (5)<fpr cooling the finest ash by a fluidization gas, a gas recovering circuit for recovering the gas issuing frorrhthe counter-current cooler (2) opening into a smoke discharge pipe (31), downstream of the separator (3) for the mixture of said gas with the smoke before the entry into a utilization circuit (4) in which the gas heated by the finest ash and issuing from the fluidized bed cooler (5) is introduced further downstream.

## Patentansprüche

1. Verfahren zur Rückgewinnung der Wärme in der Asche, die durch einen mit Wirbelschicht arbeitenden Verbrennungsofen (1) erzeugt wird, bei dem die feinste Asche durch die Rauchgase mitgenommen wird, während die gröbste Asche durch einen Auslaß (15) zur Entleerung der Wirbelschicht entnommen wird, dadurch gekennzeichnet, daß man nach der Trennung der feinsten Asche von den Rauchgasen die Asche in eine Wirbelschicht (5) durch ein Wirbelgas kühlt, die gröbste Asche in einem mit Gegenstrom arbeitenden Kühler (2) durch ein entgegengesetzt zirkulierendes Gas kühlt und die durch die gröbste Asche erhitzte Luft mit den aus dem Ofen (1) austretenden Rauchgasen mischt, wobei die Rauchgase und die durch die feine Asche erhitzte Luft dann an zwei unterschiedlichen Stellen eines Kreislaufs (4) zur Ausnutzung der Wärme der auf diese Weise erhitzten Gase eingeführt werden.

2. Einrichtung zur Rückgewinnung der Wärme in der Asche, die durch einen mit Wirbelschicht arbeitenden Verbrennungsofen (1) erzeugt wird, der eine Brennstoffzufuhr (13), einen Auslaß zur Entleerung der Wirbelschicht und einen Auslaß für die Rauchgase aufweist, die die feinste Asche mitnehmen, dadurch gekennzeichnet, daß sie einen mit Gegenstrom arbeitenden Kühler (2) zur Kühlung der gröbsten Asche durch ein entgegengesetzt hierzu zirkulierendes Gas und einen mit Wirbelschicht arbeitenden Kühler (5) zur Kühlung der feinsten Asche durch ein Wirbelgas aufweist, wobei ein Kreislauf zur Rückgewinnung des aus dem mit Gegenstrom arbeitenden Kühler (2) austretenden Gases stromab vom Abscheider (3) in eine Leitung (31) zur Entnahme der Rauchgase einmündet zur Mischung dieses Gases mit den Rauchgasen vor dem Eintritt in einen Nutzkreislauf (4), in den weiter stromab das Gas eingeführt wird, das durch die feinste Asche erhitzt wird und aus dem mit Wirbelschicht arbeitenden Kühler (5) austritt.
